# EUROPÄISCHE PATENTSCHRIFT

(11) **EP 0 490 093 B1**
(45) Veröffentlichungstag und Bekanntmachung des Hinweises auf die Patenterteilung: **31.08.1994**
(21) Anmeldenummer: 91119212.8
(22) Anmeldetag: 12.11.1991
(51) Int. Cl.: B41F 33/00

(54) **Verfahren zur Steuerung der Farbgebung von Druckerzeugnissen**
Method for controlling inking of printed products
Procédé de contrôle de l'encrage de produits imprimés

(30) Priorität: 13.12.1990 DE 4039818
(43) Veröffentlichungstag der Anmeldung: 17.06.1992
(73) Patentinhaber: MAN Roland Druckmaschinen AG, 63012 Offenbach (DE)
(72) Erfinder: Müller, Joachim, W-8023 Pullach (DE)
(74) Vertreter: Marek, Joachim, Dipl.-Ing.

(56) Entgegenhaltungen:
- EP-A- 0 196 431
- EP-A- 0 255 031
- DE-A- 3 140 760
- DE-A- 3 440 706

## Beschreibung

Die Erfindung betrifft ein Verfahren zur Steuerung der Farbgebung von Druckerzeugnissen gemäß dem Oberbegriff des ersten Patentanspruches.

Aus dem Bereich des Bogenoffsetdruckes ist es bekannt, die Färbung von Druckerzeugnissen entweder nach Volltonfarbdichte oder Rastertonfarbdichte zu regeln. Hierzu wird auf dem Bogen ein Druckkontrollstreifen mitgedruckt, der für jede Farbdosierzone entweder Raster- oder Volltonmeßfelder enthält. Eben für diese Meßfelder werden Sollfarbdichten vorgegeben. Während des Druckes werden Bogen gezogen und mittels entsprechender Vorrichtungen die Farbdichten dieser Meßfelder bestimmt, woraufhin eine automatische Regelung der Farbdosierzonen erfolgt, bis die gemessenen Farbdichten und die vorgegebenen Sollfarbdichten innerhalb eines vorgegebenen Toleranzbereiches gleich sind. Nicht möglich jedoch ist die meßtechnische Übernahme von Sollfarbdichten (Rasterton/Vollton) von einer Vorlage, die unter anderen Druckbedingungen hergestellt wurde. Der Grund hierfür liegt darin, daß Farbdichtewerte nur für eine Druckfarben-Bedruckstoffkombination Aussagekraft besitzen.

Aus der DE 34 40 706 A1 ist ein Verfahren zur Steuerung der Farbgebung von Druckerzeugnissen bekannt, bei dem die im Druck erreichte Flächendeckung mit einer Soll-Flächendeckung (Vorlage) verglichen wird und aus diesem Vergleich (der Differenz) Sollfarbdichten gebildet werden. Die Ist-Flächendeckung für eine Farbe wird anhand von mindestens einem im Druckkontrollstreifen vorhandenen Meßfeldpaar, bestehend aus einem Rasterton- und Volltonmeßfeld, densitometrisch bestimmt. Unter Anwendung der Formel von Murray-Davies wird dann aus der Farbdichte des Vollton- und der des Rastertonmeßfeldes die Ist-Flächendeckung bestimmt. Aus der Soll-Ist-Flächendeckungsabweichung werden dann neue Soll-Farbdichten für Rasterton und Vollton gebildet. Gemäß diesen neuen Soll-Farbdichten werden dann die Farbdosierzonen geregelt. Der Druckkontrollstreifen enthält dabei in jeder Farbdosierzone Rastertonmeßfelder. Mittels diesem in der eingangs genannten Schrift genauer beschriebenen Verfahren können Sollwerte, nämlich die Sollwerte der Flächendeckungen direkt meßtechnisch von einem nach einem anderen Druckverfahren hergestellten OK-Bogen (Andruck) übernommen werden.

Nachteilig bei dem voranstehend geschilderten Verfahren gemäß der eingangs genannten Schrift ist jedoch, daß von einer linearen Abhängigkeit zwischen den zu ermittelnden Soll-Ist-Differenzen der Vollton- bzw. Rastertonfarbdichten und der Soll-Ist-Differenz der Flächendeckungen ausgegangen wird. Die entsprechenden Umrechnungsfaktoren müssen empirisch bestimmt und sehr genau bekannt sein. Ein Fehler mit dem diese Faktoren bekannt sind, wirkt sich zwar nicht auf die Regelgenauigkeit aus - wenn die Soll-Ist-Differenz der Flächendeckungen zu Null wird, dann werden auch die Soll-Ist-Differenzen der entsprechenden Farbdichten zu Null - jedoch wird, wie in dieser Schrift explizit angeführt, eine ungenaue Kenntnis der Umrechnungsfaktoren ein Über- oder Unterregeln bewirken. Gerade in der Einrichtphase, in welcher die Farbführung auf eine Sollfärbung abgestimmt wird, sind mehrere Regelschritte notwendig, bei welchen entsprechend viel Makulatur anfällt. Durch das Über- oder Unterregeln, verursacht durch die ungenaue Kenntnis der Umrechnungsfaktoren, werden dann zusätzliche Regelschritte verursacht.

Aufgabe der vorliegenden Erfindung ist es somit, ein Verfahren zur Steuerung der Farbgebung von Druckerzeugnissen zu schaffen, mittels dem das Einrichten der Farbführung auf eine Soll-Flächendeckung mit einem Minimum von Regelschritten erreicht wird.

Gelöst wird diese Aufgabe durch die kennzeichnenden Merkmale des ersten Patentanspruches. Vorteilhafte Ausgestaltungen des erfindungsgemäßen Verfahrens ergeben sich aus den Unteransprüchen in Verbindung mit der Beschreibung.

Die Erfindung läßt sich im gesamten Bereich autotypisch arbeitender Druckmaschinen anwenden, ist also bei Bogen- und Rollenoffsetdruckmaschinen, Bogen- und Rollenmaschinen des Raster-Tiefdruckes usw. verwendbar.

Das erfindungsgemäße Verfahren wird nun nachstehend in Verbindung mit Fig. 1 näher erläutert, wobei Fig. 1 den Zusammenhang von Flächendeckung und Vollton-/Rastertonfarbdichte zeigt. Eingerichtet wird die Farbführung an einer Mehrfarben-Bogenoffsetdruckmaschine nach einer vorgegebenen Soll-Flächendeckung FD_{Soll} für jede Farbe. Mitgedruckt wird auf jedem Druckbogen ein Druckkontrollstreifen, welcher in jeder Farbdosierzone für alle Farben Meßfelder mit einem Rastertonwert von beispielsweise 80% aufweist. Zusätzlich weist dieser Druckkontrollstreifen für jede Farbe in wenigstens einer Farbdosierzone zusätzlich noch ein Volltonmeßfeld auf. Gemessen werden die Farbdichten mit einem traversierenden Densitometer, wie aus der DE-AS 27 28 738 bekannt. Ein Beispiel für den beschriebenen Druckkontrollstreifen ist der 6-Farb-CCI-Druckkontrollstreifen der MAN Roland Druckmaschinen AG.

Bei Beginn des Einrichtens werden keine Soll-Farbdichten - hier Rastertonfarbdichten - vorgegeben. Es liegt lediglich für jede Farbe eine Soll-Flächendeckung FD_{Soll} vor. Die Farbdosierelemente in jedem Farbwerk werden nach bekannten Verfahren voreingestellt, z.B. nach Werten, welche eine Druckplattenabtastung ergab. Es wird dann mit dem Druck begonnen und nach Feststellen eines stationären Färbungszustandes ein erster Bogen gezogen und gemessen. Beschrieben werden desweiteren Regelvorgänge für eine Farbe, beispielsweise Schwarz. Bei den übrigen Farben wird entsprechend verfahren.

Die erste Messung ergab beispielsweise an den Volltonmeßfeldern in den Farbdosierzonen N, M die Ist-Volltonfarbdichten DV_{N1} und DV_{M1} (Fig. 1). Fig. 1 ist dabei, wie zu erkennen, der Fogra-Netztafel nachempfunden, bei welcher die Kurven der Flächendeckungen gemäß der Formel von Murray-Davies in der Volltonfarbdichte (DV) - Rastertonfarbdichte (DR) - Ebene aufgetragen sind. Mit den zu den Volltonfarbdichten DV_{N1}, DV_{M1} zugehörigen Rastertonfarbdichten werden Ist-Flachendeckungen FD_{N1}, FD_{M1} in den Punkten N1, M1 erreicht. Im Beispiel nach Fig. 1 ist die in Farbdosierzone N erreichte Ist-Flächendeckung FD_{N1} kleiner, die in Farbdosierzone M erreichte Ist-Flächendeckung FD_{M1} größer als die vorgegebene Soll-Flachendeckung FD_{Soll}.

Mittels den in den Farbdosierzonen N und M gemessenen Volltonfarbdichten DV_{N1}, DV_{M1} und der vorgegebenen Soll-Flächendeckung FD_{Soll} werden unter Anwendung der Formel von Murray-Davies Sollwerte für die Rastertonfarbdichten DR_{N1 Soll}, DR_{M1 Soll} gebildet. Formelmäßig gilt somit für diese Soll-Rastertonfarbdichten:

${\text{DR}}_{\text{N1 Soll}} {\text{= - lg (1 - FD}}_{\text{Soll}} {\text{· (1 - 10}}^{\text{- DV}} \text{N1)) bzw.}$
${\text{DR}}_{\text{M1 Soll}} {\text{= - lg (1 - FD}}_{\text{Soll}} {\text{· (1 - 10}}^{\text{- DV}} \text{M1))}$

wobei hier für das Papierweiß bzw. den reinen Bedruckstoff eine Farbdichte von Null angenommen wird. Der allgemeine Ausdruck für diese Formel ergibt sich, wenn die jeweils rechts neben der Klammer stehende "1" durch 10^{-DP} ersetzt wird, wobei DP die Farbdichte des Papierweiß bzw. des Bedruckstoffes ist.
Für alle Farbdosierzonen wird nun eine Soll-Rastertonfarbdichte gewählt, welche das aritmethische Mittel aus DR_{N1 Soll} und DR_{M1Soll} ist. Entsprechend dieser Soll-Rastertonfarbdichte werden somit alle Farbdosierzonen geregelt.

Sind nicht, wie im bisherigen Erläuterungsbeispiel im Druckkontrollstreifen nur zwei zusätzliche Volltonmeßfelder vorhanden, sondern allgemein n, so werden aus diesen n Volltonfarbdichten DV und der vorgegebenen Soll-Flächendeckung FD_{Soll} n Soll-Rastertonfarbdichten unter Anwendung der Formel von Murray-Davies gebildet. Es wird dann über diese n Soll-Rastertonfarbdichten arithmetrisch gemittelt. Der erhaltene arithmetische Mittelwert dient dann als Soll-Rastertonfarbdichte für alle Farbdosierzonen, die entsprechend geregelt werden.

Die erste Regelung beim Einrichten wird im allgemeinen nicht gleich zum Sollwert der Flächendeckung FD_{Soll} führen, sondern diesen nur annähern. Eine zweite Messung an den Volltonmeßfeldern - also wieder in den Farbdosierzonen N und M - wird im Diagramm nach Fig. 1 zu den Punkten N2, M2 führen. Die nun erreichten Flächendeckungen in den Farbdosierzonen N, M haben sich der Soll-Flächendeckung FD_{Soll} angenähert. In einem zweiten Regelschritt wird nun genauso verfahren wie bisher. Aus den nun gemessenen Volltonfarbdichten und der vorgegebenen Soll-Flächendeckung FD_{Soll} werden wieder mittels der Formel von Murray-Davies Soll-Rasterfarbtondichten errechnet. Diese werden wiederum gemittelt und der so erhaltene Mittelwert gilt als Soll-Rastertonfarbdichte für die übrigen Farbdosierzonen.

Das erfindungsgemäße Verfahren wird also iterativ angewendet, wobei bei jedem Regelschritt aus den gemessenen Volltonfarbdichten und der vorgegebenen Soll-Flächendeckung neue Soll-Rastertonfarbdichten bestimmt werden. Mit dem Verfahren gemäß der Erfindung wird eine größtmögliche Annäherung der im Druck erreichten Flächendeckung an die Soll-Flächendeckung FD_{Soll} erreicht, da eine Erhöhung/Erniedrigung der Rastertonfarbdichten durch entsprechendes Verstellen von Farbdosierelementen eine Erhöhung/Erniedrigung der entsprechenden Volltonfarbdichten bewirkt.

Alternativ zu der voranbeschriebenen Vorgehensweise, wonach aus allgemein n Volltonfarbdichten in den entsprechenden Farbdosierzonen zunächst n Soll-Rastertonfarbdichten unter Verwendung der Formel von Murray-Davies berechnet werden und anschließend ein arithmetischer Mittelwert aus diesen n Soll-Rastertonfarbdichten bestimmt wird, kann auch gleich über die n gemessenen Volltonfarbdichten arithmetisch gemittelt werden. Aus dem so erhaltenen Mittelwert der Volltonfarbdichte wird unter Vorgabe der Soll-Flächendeckung FD_{Soll} und Anwendung der Formel von Murray-Davies ein neuer Soll-Rastertonfarbdichtewert errechnet. Dieser Soll-Rastertonfarbdichtewert gilt dann als Sollvorgabe für alle Farbdosierzonen. Entsprechend werden diese geregelt. In dieser Alternative findet die Formel von Murray-Davies bei n im Druckkontrollstreifen vorhandenen Volltonmeßfeldern pro Farbe nur einmal Anwendung.

Das bisher beschriebene Verfahren gemäß der Erfindung läßt sich jedoch nicht nur beim Einrichten der Farbführung anwenden. Nach Erreichen der Soll-Färbung (Soll-Flächendeckung) wird mit dem Fortdruck begonnen. Auch im Fortdruck werden in regelmäßigen Abständen Bogen bezogen und diese gemessen. Solange die an diesen Bogen bestimmte Flächendeckungen nicht allzu stark von der Soll-Flächendeckung abweicht, wird die Farbführung nicht verändert. Wird jedoch eine größere Abweichung festgestellt, so werden, wie in der Einrichtphase aus den gemessenen Volltonfarbdichten neue Soll-Rastertonfarbdichten bestimmt, entsprechend wird dann geregelt.

## Patentansprüche

1. Verfahren zur Steuerung der Farbgebung von Druckerzeugnissen, welche auf einer autotypisch arbeitenden Druckmaschine, insbesondere Bogenoffsetdruckmaschine hergestellt werden, wobei ein auf jedem Druckerzeugnis mitgedruckter Druckkontrollstreifen für jede Farbe in jeder Farbdosierzone Rastertonmeßfelder mit einem bestimmten Rastertonwert und zusätzlich für jede Farbe in wenigstens einer Farbdosierzone ein Volltonmeßfeld aufweist, diese Meßfelder densitometrisch abgetastet werden, die Farbdosierelemente in den Farbdosierzonen nach einem Soll-Ist-Vergleich der Rastertonfarbdichten verstellt werden, wobei die Sollwerte für die Rastertonfarbdichten derartig gewählt werden, so daß die im Druck erreichte Flächendeckung an eine vorgegebene Soll-Flächendeckung angenähert wird,
**dadurch gekennzeichnet,**
daß die Soll-Rastertonfarbdichte DR_{Soll} nach jedem Meßvorgang berechnet wird aus der/den Volltonfarbdichten DV des/der Volltonmeßfelder, sowie aus der vorgegebenen Soll-Flächendeckung FD_{Soll} unter Anwendung der Formel von Murray-Davies:
${\text{DR}}_{\text{Soll}} {\text{= - lg (1 - FD}}_{\text{Soll}} {\text{· ( 1 - 10}}^{\text{-DV}} \text{)).}$

2. Verfahren nach Anspruch 1,
**dadurch gekennzeichnet,**
daß für n im Druckkontrollstreifen vorhandene Volltonmeßfelder aus den gemessenen n Volltondichten n Soll-Rastertonfarbdichten berechnet werden,
daß aus diesen n Soll-Rastertonfarbdichten der arithmetische Mittelwert errechnet wird und dieser dann als Soll-Rastertonfarbdichte für die Regelung aller Farbdosierzonen vorgegeben wird.

3. Verfahren nach Anspruch 1,
**dadurch gekennzeichnet,**
daß für n im Druckkontrollstreifen vorhandene Volltonmeßfelder der arithmetische Mittelwert aus den n gemessenen Volltonfarbdichten berechnet wird und daS aus diesem Mittelwert eine Soll-Rastertonfarbdichte errechnet wird, die als gemeinsame Soll-Rastertonfarbdichte für die Regelung aller Farbdosierzonen vorgegeben wird.

## Claims

1. Process for control of the inking of printed products which are made on a self-adjusting working printing press, particularly an offset sheet printing press, wherein a print control strip co-printed with each print production for each ink in each ink metering zone has raster tone measuring fields with a given raster tone value and additionally has a full tone measuring field in at least one ink metering zone, these metering fields are densitometrically sensed, the ink metering elements in the ink metering zones are adjusted according to a desired value/actual value comparison of the raster tone image densities, wherein the desired values for the raster tone image densities are chosen in such a way that the surface coverage achieved in the printing approximates to a predetermined desired surface coverage,
characterised in that the desired raster tone ink density DR_{Soll} is calculated after each measuring process from the full tone ink density(ies) DV of the full tone measuring field(s) as well as from the predetermined desired surface coverage FD_{Soll} using the formula of Murray-Davies:
${\text{DR}}_{\text{Soll}} {\text{= - 1g (1 - FD}}_{\text{Soll}} {\text{· (1 - 10}}^{\text{-DV}} \text{)).}$

2. Process according to Claim 1, characterised in that for n full tone measuring fields present in the print control strip from the n full tone densities measured n desired raster tone densities are calculated, and that from these n desired raster tone ink densities, the arithmetic average value is calculated and this is then preset as the desired raster tone ink density for the control of all ink metering zones.

3. Process according to Claim 1, characterised in that for n full tone measuring fields present in the print control strip, the arithmetic average value from the n measured full tone ink densities is calculated and that from this average value, a desired raster tone ink density is calculated which is preset as a common desired raster tone ink density for the control of all ink metering zones.

## Revendications

1. Procédé pour commander la coloration de produits d'impression qui sont réalisés dans une machine d'impression travaillant en autotypie, en particulier une machine d'impression offset à feuilles, une bande de contrôle d'impression imprimée sur chaque produit d'impression comportant, pour chaque encre dans chaque zone de dosage d'encre, des champs de mesure de teinte tramée avec une valeur de teinte tramée déterminée, et de plus, pour chaque encre dans au moins une zone de dosage d'encre, un champ de mesure de teinte homogène, ces champs de mesure étant analysés de façon densitométrique, les éléments de dosage d'encre étant réglés dans les zones de dosage d'encre selon une comparaison de valeurs effectives et prescrites des noircissements de teinte tramée, les valeurs prescrites pour les noircissements de teinte tramée étant choisies de sorte que le recouvrement de surface obtenu dans l'impression soit proche d'un recouvrement superficiel prescrit prédéfini, caractérisé en ce que le noircissement prescrit de teinte tramée DR_{Soll} est calculé après chaque processus de mesure, à partir du ou des noircissements de teinte homogène DV du ou des champs de mesure de teinte homogène, ainsi qu'à partir du recouvrement superficiel prescrit prédéfini FD_{Soll}, en utilisant la formule de Murray-Davies :
${\text{DR}}_{\text{Soll}} {\text{= - 1g (1-FD}}_{\text{Soll}} {\text{(1 - 10}}^{\text{-DV}} \text{))}$

2. Procédé selon la revendication 1,
caractérisé en ce que, pour n champs de mesure de teinte homogène présents dans la bande de contrôle d'impression, on calcule à partir des n noircissements de teinte homogène mesurés n noircissements de teinte tramée prescrits, et en ce que l'on calcule, à partir de ces n noircissements de teinte tramée prescrits, la moyenne arithmétique, et celle-ci est alors définie comme noircissement de teinte tramée prescrit pour le réglage de toutes les zones de dosage d'encre.

3. Procédé selon la revendication 1,
caractérisé en ce que, pour n champs de mesure de teinte homogène présents dans la bande de contrôle d'impression, on calcule la moyenne arithmétique des n noircissements de teinte homogène mesurés, et en ce que l'on calcule, à partir de cette moyenne, un noircissement de teinte tramée prescrit qui est défini comme noircissement de teinte tramée prescrit commun pour le réglage de toutes les zones de dosage d'encre.
